# EUROPÄISCHE PATENTSCHRIFT

(11) **EP 2 228 538 B1**
(45) Veröffentlichungstag und Bekanntmachung des Hinweises auf die Patenterteilung: **16.09.2015**
(21) Anmeldenummer: 09003452.1
(22) Anmeldetag: 10.03.2009
(51) Int. Cl.: F04D 1/06, F04D 13/06, F04D 29/02, F04D 29/046, F04D 29/42, F04D 29/62

(54) **Mehrstufiges Kreiselpumpenaggregat**
Multi-layer circulation pump aggregate
Agrégat de pompe centrifuge à plusieurs niveaux

(43) Veröffentlichungstag der Anmeldung: 15.09.2010
(73) Patentinhaber: Grundfos Management A/S, 8850 Bjerringbro (DK)
(72) Erfinder: Grønborg, Esben Brun, 9000 Ålborg (DK)
(74) Vertreter: Vollmann, Heiko

(56) Entgegenhaltungen:
- EP-A- 1 650 440
- EP-A2- 1 178 212
- WO-A1-2006/008844
- DE-A1- 2 011 536
- DE-U1- 29 513 904
- GB-A- 907 084
- US-A- 3 526 469
- US-A- 5 638 796
- US-B1- 6 203 294

## Beschreibung

Die Erfindung betrifft ein mehrstufiges Kreiselpumpenaggregat mit den im Oberbegriff des Anspruchs 1 angegebenen Merkmalen. Ein solches Kreiselpumpenaggregat ist aus der GB 907 084 bekannt.

Bei den in Rede stehenden mehrstufigen Kreiselpumpenaggregaten handelt es sich insbesondere um solche mit liegender Welle, bei denen also im Betrieb Motor und Pumpe nebeneinander angeordnet sind. Solche Aggregate zählen seit langem zum Stand der Technik und werden beispielsweise von der Firma Grundfos unter den Baureihenbezeichnungen CH und CHN hergestellt und angeboten. Sie bestehen aus einem elektrischen Antriebsmotor und einer damit verbundenen ein- oder mehrstufigen Kreiselpumpe, wobei das Motorgehäuse des Motors mit dem Pumpengehäuse verbunden ist und zwischen Pumpen- und Motorgehäuse ein Lagerträger vorgesehen ist, welcher ein Lager einer Welle aufnimmt, die motorseitig einen Rotor und pumpenseitig Laufräder trägt, die in Pumpenkammern angeordnet sind. Dieser Lagerträger bildet entweder Teil des Motorgehäuses oder Teil des Pumpengehäuses oder beides.

Die vorgenannten Baureihen CH und CHN unterscheiden sich im Wesentlichen dadurch, dass bei der Baureihe CH die endseitigen Pumpengehäuseteile aus Guss hergestellt sind, wohingegen bei den Baureihen CHN alle flüssigkeitsführenden Teile der Pumpe mit Edelstahlblech ausgekleidet sind oder aus Edelstahl bestehen. Neben den Antriebsmotoren weisen die beiden Baureihen eine Vielzahl von Gleichteilen auf, so typischerweise die Kreiselräder sowie die aus Blech bestehenden Pumpenkammern, welche den Leitapparat der jeweiligen Stufe umfassen, aber auch eine Vielzahl von unterschiedlichen Bauteilen.

Vor diesem Hintergrund liegt der Erfindung die Aufgabe zugrunde, ein gattungsgemäßes mehrstufiges Kreiselpumpenaggregat, das typischerweise in zwei Bauartvarianten gefertigt wird, so auszubilden, dass es kostengünstiger herstellbar ist.

Diese Aufgabe wird gemäß der Erfindung durch ein Kreiselpumpenaggregat mit den in Anspruch 1 angegebenen Merkmalen gelöst. Vorteilhafte Ausgestaltungen der Erfindung sind in den Unteransprüchen, der nachfolgenden Beschreibung und der Zeichnung angegeben.

Das erfindungsgemäße mehrstufige Kreiselpumpenaggregat weist die Merkmale des Anspruchs 1 auf.

Grundgedanke der vorliegenden Erfindung ist es, die Zahl der Gleichteile beider Pumpenbaureihen zu erhöhen, um Fertigungskosten einzusparen. Dabei ist gemäß der Erfindung das vergleichsweise aufwändig herzustellende Bauteil, das den Lagerträger bildet, so ausgebildet, dass es wahlweise ein daran anschließendes Gussgehäusebauteil, welches den Druckanschluss der Pumpe aufweist oder ein aus Blech gebildetes Auskleidungsteil aufnehmen kann, also für beide Baureihen gleichermaßen Verwendung finden kann. Dadurch, dass gemäß der Erfindung beide Baureihen mit dem gleichen Lagerträger hergestellt werden können, wird die Teilevielfalt gesenkt, wodurch die Fertigungskosten, Lagerhaltungskosten und dergleichen gesenkt werden können.

Der erfindungsgemäße Lagerträger weist pumpenseitig einen ersten Stützring auf, der korrespondierend zum Abstützbereich, insbesondere dem Außendurchmesser der Pumpenkammern ausgebildet und angeordnet ist. Dieser Abstützbereich ist insbesondere für die mit Edelstahl ausgekleidete Variante vorgesehen, die in diesem Bereich, nämlich im Bereich des Außendurchmessers der Pumpenkammern ein Widerlager benötigt, um diese dicht und fest aufeinander pressen zu können.

Der erfindungsgemäße Lagerträger weist pumpenseitig einen zweiten Stützring auf, welcher innerhalb des ersten Stützrings liegt und welcher das Auskleidungsteil innen abstützt. Das Auskleidungsteil, das typischerweise aus vergleichsweise dünnem Edelstahlblech besteht, benötigt in diesem Bereich eine weitere Abstützung, da in diesem Bereich typischerweise der Druck der letzten Pumpenstufe ansteht, was zu vergleichsweise hohen Druckkräften führen kann. Zur Vermeidung entsprechend hoher Blechstärken ist es daher zweckmäßig, die Auskleidung entsprechend abzustützen.

Bevorzugt sind der erste oder zweite Stützring nicht nur zur Abstützung, sondern auch als Zentrierring für das Auskleidungsteil oder das Gussteil ausgebildet und sorgen dafür, dass die vorgenannten Bauteile in ihrer bestimmungsgemäßen Position in Bezug auf die gemeinsame Drehachse von Motor und Pumpe angeordnet sind.

Erfindungsgemäß ist der Lagerträger pumpenseitig mit einem dritten Stützring versehen, der innerhalb des ersten und des zweiten Stützrings angeordnet ist und der das stationäre Teil einer Gleitringdichtung axial abstützt. Diese Ausbildung ist insbesondere für die mit Edelstahlblech ausgekleidete Baureihe vorteilhaft, bei der eine solche aus Blech geformte Abstützung bauaufwändig wäre.

Vorteilhaft ist außerhalb des ersten Stützrings eine zur Pumpe hin offene Nut im Lagerträger vorgesehen, welche zur formschlüssigen Aufnahme von im Gussteil angeformten Zentriermitteln oder einer Dichtung, welche das Auskleidungsteil gegenüber zumindest einem Gehäusemantel abdichtet, welche mit ihren Enden in die Nut eingreifen. Diese zur Pumpe hin offene Nut im Lagerträger hat also je nach Anschlussbauteil unterschiedliche Funktionen. Beim Anschluss eines Gussteils dient diese Nut zur Aufnahme der am Gussteil angeformten Zentriermittel, insbesondere eines Zentrierrings, wohingegen bei der mit Edelstahlblech ausgekleideten Bauausführung diese Nut zumindest auch zur Anordnung einer Dichtung dient, welche das Auskleidungsteil zumindest gegenüber dem Gehäusemantel, ggf. auch noch gegenüber dem Lagerträger selbst abdichtet. Dabei greifen das Auskleidungsteil und der Gehäusemantel vorteilhaft unter Einschluss der Dichtung in die Nut ein.

Besonders günstig ist es, wenn gemäß einer Weiterbildung der Erfindung das Auskleidungsteil an seinem radial äußeren Ende zur Bildung eines einen Teil des Dichtrings aufnehmenden Raumes, insbesondere einer Nut ausgeformt ist, in welcher die Dichtung, typischerweise ein O-Ring, liegt. Diese Ausbildung hat insbesondere auch montagetechnische Vorteile, da die Dichtung frei zugänglich in der radial nach außen offenen Nut des Auskleidungsteils angeordnet werden kann, wonach das Einschieben in die zur Pumpe hin offene Nut im Lagerträger erfolgt, in dem die Dichtung praktisch nicht mehr zugänglich ist.

Der Gehäusemantel, der typischerweise aus Edelstahlblech gebildet ist, ist an der vom Motor abgewandten Seite durch eine endseitige Auskleidung abgeschlossen. Dieses Gebildet aus Gehäusemantel und endseitiger Auskleidung ist vorteilhaft topfartig ausgebildet, wobei die Auskleidung den Topfboden bildet. Ein solches Bauteil ist besonders zweckmäßig einstückig ausgebildet, vorzugsweise als Tiefziehblechteil, das in der Großserienfertigung kostengünstig herstellbar ist. Die Einstückigkeit dieses Bauteils ist auch hinsichtlich der Montage und der Dichtheit von besonderem Vorteil.

Gemäß einer vorteilhaften Weiterbildung der Erfindung ist die endseitige Auskleidung durch einen endseitigen, beispielsweise aus Guss bestehenden Stützkörper abgestützt. Ein solcher Stützkörper ermöglicht es, dass die Auskleidung selbst nur ganz begrenzt Kräfte aufnehmen muss und somit aus vergleichsweise dünnem Blech kostengünstig gefertigt werden kann. Da der Stützkörper mit dem Fördermedium nicht in Berührung kommen soll, ist gemäß der Erfindung vorgesehen, in der endseitigen Auskleidung, vorzugsweise zentrisch einen Saugstutzen aus Edelstahl vorzusehen, der durch den Stützkörper hindurch geführt ist. Ein solcher Saugstutzen kann entweder aus Blech geformt werden oder durch ein gesondertes, aus Edelstahl bestehendes ringförmiges Bauteil gebildet werden, das mit dem übrigen Teil der Auskleidung durch Schweißen dicht und fest verbunden wird.

Vorteilhaft ist der Gehäusemantel mit Abstand zu den Pumpenkammern angeordnet und weist den Druckanschluss der Pumpe auf. Dann ist die letzte Pumpenstufe fluidleitend mit dem Inneren des Gehäusemantels verbunden, an dem der Druckanschluss der Pumpe, typischerweise als Druckstutzen ausgebildet angeordnet ist.

Um die einzelnen Pumpenstufen mit dem umgebenden Mantel fest zwischen dem Lagerträger und dem endseitigen Stützkörper einzugliedern, sind gemäß der Erfindung Zugmittel vorgesehen, welche unter Eingliederung der Pumpenkammern und des Gehäusemantels den endseitigen Stützkörper mit dem Lagerträger verbinden. Solche Zugmittel sind typischerweise Schrauben, beispielsweise Dehnschrauben, zwischen denen die vorgenannten Bauteile eingespannt sind.

Um eine sichere Abstützung der Pumpenkammern bei der mit Blech ausgekleideten Variante zu gewährleisten, ist gemäß der Erfindung der endseitige Stützkörper mit einem äußeren Stützring versehen, der korrespondierend zum Abstützbereich, insbesondere dem Außendurchmesser der Pumpenkammern ausgebildet und angeordnet ist, sowie darüber hinaus mit mindestens einem inneren Stützring und/oder einer inneren Stützfläche, welcher die Auskleidung im Bereich um den Saugstutzen herum abstützt. Gegebenenfalls können weitere Stützflächen vorgesehen sein.

Zwar ist es zweckmäßig, die Pumpenkammern zwischen dem Stützkörper und dem Lagerträger einzuspannen, doch ist bei solchen Blechkonstruktionen, wie sie durch die Pumpenkammern und den umgebenden Mantel gebildet sind, darauf zu achten, dass die Anpresskräfte nur dort wirken, wo sie wirken sollen und nicht zu Verformungen der Blechbauteile führen. Gemäß einer Weiterbildung der Erfindung ist daher vorgesehen, dass der endseitige Stützkörper im Bereich fluchtend zum Gehäusemantel mit Freiraum zu diesem bzw. zur endseitigen Auskleidung ausgebildet ist. Dieser Freiraum stellt sicher, dass auf den Gehäusemantel keine Spannkräfte aufgebracht werden, sondern lediglich auf die Pumpenkammern.

Für die nicht ausgekleidete Variante ist gemäß einer Weiterbildung der Erfindung vorgesehen, dass die Pumpenkammern zwischen einem endseitigen Gussteil, welches den Sauganschluss der Pumpe aufweist und dem Gussgehäuseteil durch Zugmittel eingespannt sind, wobei das Gussgehäuseteil am Lagerträger befestigt ist, vorzugsweise mittels Schrauben.

Die Erfindung ist nachfolgend anhand von in der Zeichnung dargestellten Ausführungsbeispielen näher erläutert. Es zeigen:
- Fig. 1: in stark vereinfachter schematischer Darstellung ein dreistufiges Kreiselpumpenaggregat einer ersten Baureihe im Längsschnitt,
- Fig. 2: in vergrößerter Darstellung die den Lagerträger zeigende Einzelheit der Darstellung gemäß Fig. 1,
- Fig.3: einen Längsschnitt eines dreistufigen Kreiselpumpenaggregats der mit Edelstahlblech ausgekleideten Baureihe in Darstellung entsprechend Fig. 1,
- Fig. 4: die den Lagerträger zeigende Einzelheit der Fig. 3 in vergrößerter Darstellung und
- Fig. 5: die den endseitigen Stützkörper zeigende Einzelheit der Fig. 3 in vergrößerter Darstellung.

Die anhand der Figuren 1 und 3 dargestellten dreistufigen Kreiselpumpenaggregate weisen jeweils einen Motor 1 auf mit einem Motorgehäuse 2, in dem eine Motorwelle 3 angeordnet ist, die einen Rotor 4 trägt und an einem (in den Figuren linken) Ende ein Lüfterrad 5 trägt und am anderen Ende drehfest mit einer Pumpenwelle 6 verbunden ist, welche drei Pumpenlaufräder 7 trägt, die jeweils in Pumpenkammern 8 laufen und die in an sich bekannter Weise, wie bei mehrstufigen Pumpen üblich, fluidisch in Reihe geschaltet sind.

Bei der Ausführungsform gemäß den Figuren 1 und 2 sind die Pumpenkammern 8 zwischen einem einen Sauganschluss 9 aufweisenden endseitigen Gussteil 10 und einem den Druckanschluss 11 der Pumpe aufweisenden Gussgehäuseteil 12 eingegliedert. Die Pumpenkammern 8 sind zwischen diesen Bauteilen 10 und 12 mittels in den Zeichnungen nicht dargestellten Spannschrauben eingegliedert. Das Gussgehäuseteil 12 ist mittels Schrauben an einem Lagerträger 13 befestigt, der wiederum am Motorgehäuse 2 festgeschraubt ist.

Der Lagerträger 13 trägt, wie insbesondere Fig. 2 zeigt, an seiner dem Motor 1 zugewandten Seite ein Kugellager 14, mit dem das pumpenseitige Ende der Motorwelle 3 drehbar gelagert ist, das in diesem Bereich drehfest mit der Pumpenwelle 6 verbunden ist, die in einem Sackloch im pumpenseitigen Ende der Motorwelle 3 sitzt. Der Lagerträger 13 trägt einen feststehenden Dichtring 15, der mittels eines O-Rings radial gegenüber dem Lagerträger 13 abgedichtet ist und der mit seiner zum Motor weisenden Stirnseite an der rotierenden Axialseite des auf der Motorwelle 3 sitzenden Innenrings des Kugellagers 14 dichtend anliegt. Der Dichtring 15 ist in einem Freiraum 16 des Lagerträgers 13 angeordnet, der über einen Kanal 17 mit der Motor und Pumpe umgebenden Außenumgebung verbunden ist. In diesem Freiraum 16 ist ein rotierender Schleuderring 18 angeordnet, der mit seiner Innenseite gegenüber der Pumpenwelle 6 abdichtet und dort etwaige längs der Welle 6 austretende Flüssigkeit vom Motor 1 abhält.

Auf der zur Pumpe gerichteten Seite weist der Lagerträger 13 einen ersten äußeren Stützring 19 auf, der etwa fluchtend zum Außendurchmesser der Pumpenkammern 8 angeordnet ist und bei der Bauvariante gemäß den Figuren 1 und 2 an einer entsprechenden Stützfläche 20 des Gussgehäuseteils 12 anliegt.

Der Lagerträger 13 weist einen zweiten Stützring 21 auf, der konzentrisch zum ersten Stützring angeordnet ist und axial zur Pumpe hin vorspringt. Bei der Ausführungsvariante gemäß den Figuren 1 und 2 hat dieser zweite Stützring 21 keine Funktion und ist vom Gussgehäuseteil 12 beabstandet. Konzentrisch innerhalb des zweiten Stützrings 21 ist am Lagerträger 13 ein weiterer Stützring 22 angeordnet, der gegenüber dem ersten und dem zweiten Stützring zurückspringend angeordnet ist und an einer entsprechenden Gegenfläche des Gussgehäuseteils 12 anliegt. Ein dritter Stützring 23 ist innerhalb der vorgenannten Stützringe 19, 21 und 22 angeordnet und umgibt die Pumpenwelle 6. Dieser dritte Stützring 23 dient zur axialen Abstützung eines feststehenden Rings 24 einer Gleitringdichtung 25. Dieser feststehende Ring 24 ist mittels eines O-Rings radial gegenüber der entsprechenden Innenseite des Gussgehäuseteils 12 abgedichtet.

Weiterhin weist der Lagerträger 13 nahe seinem Außenumfang eine umlaufende Nut 26 auf, in die ein Zentrierring 27 mit seiner radialen Innenfläche eingreift und radial anliegt, der am Gussgehäuseteil 12 an der zum Motor weisenden Seite angeformt ist.

Bei der anhand der Figuren 3 bis 5 dargestellten Ausführungsvariante sind Motor 1 und Lagerträger 13 sowie die darin zum Motor hin eingegliederten Bauteile identisch ausgebildet wie vorbeschrieben und daher auch mit gleichen Bezugsziffern versehen. Die Pumpe ist ebenfalls dreistufig und funktionell identisch mit der vorbeschriebenen, unterscheidet sich allerdings dadurch, dass alle flüssigkeitsführenden Bauteile, sofern sie nicht wie die Laufräder 7 und Pumpenkammern 8 aus Edelstahl bestehen, mit Edelstahlblechen ausgekleidet sind. Bei dieser Bauausführung schließt pumpenseitig an den Lagerträger 13 ein Auskleidungsteil 28 in Form einer profilierten Blechscheibe an. Das Auskleidungsteil 28 weist einen inneren, sich axial erstreckenden Ringabschnitt auf, mit dem es am Außenumfang des dritten Stützrings 23 anliegt, sich jedoch axial pumpenseitig weiter erstreckt und dort den feststehenden Ring 24 der Gleitringdichtung 25 aufnimmt, der sich axial am dritten Stützring 23 abstützt und der mittels eines O-Rings gegen diesen Ringabschnitt des Auskleidungsteils 28 abgedichtet ist. Vom Außenumfang des feststehenden Rings 24 erstreckt sich das Auskleidungsteil 28 dann radial nach außen, wo es an dem weiteren Stützring 22 anliegt. Von dort erstreckt es sich weiter radial nach außen und ist gleichzeitig in Achsrichtung zur Pumpe hin abgebogen, um dann am zweiten Stützring 21 abgestützt zu werden. Das Auskleidungsteil 28 erstreckt sich über den zweiten Stützring 21 radial hinaus und springt mit Abstand dazu zum Motor hin zurück, um im Bereich des ersten äußeren Stützrings 19 zur Anlage zu kommen, dort, wo auch die Außenseiten der Pumpenkammern 8 zur Anlage kommen. Von dort ist das Auskleidungsteil 28 radial nach außen und zur Pumpe hin gerichtet, um dann um etwa 180° umgebogen und zu einer radial am Außenumfang verlaufenden, nach außen offenen Nut 29 ausgeformt zu sein. Innerhalb dieser Nut 29 ist ein O-Ring 30 angeordnet, der radial nach außen vorspringt und dort gegenüber einem motorseitigen Ende eines Gehäusemantels 31 abdichtet, der zusammen mit dem nutförmig ausgeformten Abschnitt des Auskleidungsteils 28 in der Nut 26 des Lagerträger 13 eingegliedert ist. Wie insbesondere Fig. 4 zeigt, ist die Ausformung des Auskleidungsteils 28 so gestaltet, dass der O-Ring 30 weitgehend gekapselt gegenüber dem durch den Gehäusemantel 31 und der Außenseite der Pumpenkammern 8 gebildeten Druckraum ist. Der Außenumfang des äußeren Stützrings 19 bildet zugleich einen Zentrierring für das Auskleidungsteil 28.

Der Gehäusemantel 31 umgibt die Pumpenkammern 8 mit Abstand und ist mit der Druckseite der dritten, dem Motor 1 benachbarten Pumpenkammer 8 verbunden. Aus dem Gehäusemantel 31 ist der Druckanschluss 11 der Pumpe herausgeführt, der hier als Druckstutzen ausgebildet ist. Der Gehäusemantel 31 hat im Wesentlichen zylindrische Form und ist an seinem vom Motor 1 abgewandten pumpenseitigen Ende mit einer endseitigen Auskleidung 32 verbunden, die eine zentrale Ausnehmung aufweist, in der ein Stutzen 33 eingegliedert ist, welcher den Sauganschluss 9 der Pumpe bildet.

Der Stutzen 33 ist aus Edelstahl gebildet und durch Schweißen mit der Auskleidung 32 dicht und fest verbunden. Die endseitige Auskleidung 32 und der Gehäusemantel 31 sind topfförmig ausgebildet und durch Tiefziehen hergestellt. Mechanisch wird die Blechkonstruktion, insbesondere die endseitige Auskleidung 32 durch einen endseitigen Stützkörper 34 abgestützt, der über nicht dargestellte Zuganker mit dem Lagerträger 13 verbunden ist und der aus Guss besteht. Der Stützkörper 34 wird zentral durch den Stutzen 33 durchsetzt und weist im Übrigen einen äußeren Stützring 35 auf, der korrespondierend zum Abstützbereich, also dem Außendurchmesser der Pumpenkammern 8 angeordnet ist, sowie einen inneren Stützring 36, welcher den Stutzen 33 an seiner Innenseite umgibt. Darüber hinaus ist zwischen dem inneren Stützring 36 und dem äußeren Stützring 35 eine gegenüber dem inneren Stützring 36 zurückspringende, zum äußeren Stützring 35 gerichtete Stützfläche 37 vorgesehen, an welcher die endseitige Auskleidung 32 anliegt. Der endseitige Stützkörper 34 stützt die endseitige Auskleidung 32 sowohl im Bereich der freien Stirnflächen als auch insbesondere in dem Bereich ab, in welchem die Pumpenkammern 8 anliegen. Die radiale Außenseite des äußeren Stützrings 35 dient darüber hinaus zur Zentrierung für die endseitige Auskleidung 32.

Die Stützfläche 37 ist durch eine Füllöffnung 39 unterbrochen, die mittels eines Verschlussstopfens dicht abschließbar ist. Diese Füllöffnung 39 durchsetzt nicht nur die endseitige Auskleidung 32 sondern es ist etwa fluchtend dazu auch eine entsprechend aufgeweitete Ausnehmung im endseitigen Stützkörper 34 vorgesehen, um die Zugänglichkeit der Öffnung zu gewährleisten. Diese Öffnung 39 dient zum Auffüllen der Pumpe mit Flüssigkeit vor Inbetriebnahme.

Der endseitige Stützkörper 34 erstreckt sich radial über den Gehäusemantel 31 hinaus, wo auch die (nicht dargestellten) Zuganker angeordnet sind. Im Bereich des Gehäusemantels 31 sowie darüber hinaus radial nach innen gerichtet bis zum Außenumfang der Pumpenkammern 8 ist im endseitigen Stützkörper ein umlaufender Freiraum 38 vorgesehen, der dafür sorgt, dass in diesem Bereich keine Kräfte auf den Gehäusemantel 31 aufgebracht werden.

### Bezugszeichenliste

- 1: - Motor
- 2: - Motorgehäuse
- 3: - Motorwelle
- 4: - Rotor
- 5: - Lüfterrad
- 6: - Pumpenwelle
- 7: - Laufräder
- 8: - Pumpenkammern
- 9: - Sauganschluss
- 10: - Gussteil
- 11: - Druckanschluss
- 12: - Gussgehäuseteil
- 13: - Lagerträger
- 14: - Kugellager
- 15: - Dichtring
- 16: - Freiraum
- 17: - Kanal
- 18: - Schleuderring
- 19: - erster äußerer Stützring
- 20: - Stützfläche
- 21: - zweiter Stützring
- 22: - weiterer Stützring
- 23: - dritter Stützring
- 24: - feststehender Ring von 25
- 25: - Gleitringdichtung
- 26: - Nut
- 27: - Zentrierring
- 28: - Auskleidungsteil
- 29: - Nut von 28
- 30: - O-Ring
- 31: - Gehäusemantel
- 32: - endseitige Auskleidung
- 33: - Stutzen
- 34: - endseitiger Stützkörper
- 35: - äußerer Stützring
- 36: - innerer Stützring
- 37: - Stützfläche
- 38: - umlaufender Freiraum
- 39: - Füllöffnung

## Patentansprüche

1. Mehrstufiges Kreiselpumpenaggregat mit einem Motorgehäuse (2) und einem damit verpundene Pumpengehäuse und mit einem Lagerträger (13), welcher Stützringe aufweist und ein Lager (14) einer Welle (3) aufnimmt, die motorseitig einen Rotor und pumpenseitig Laufräder trägt, die in Pumpenkammern angeordnet sind, **dadurch gekennzeichnet, dass** der Lagerträger (13) zur wahlweisen Aufnahme eines den Druckanschluss (11) der Pumpe aufweisenden Gussgehäuseteil (12) oder eines aus Blech gebildeten Auskleidungsteils (28) ausgebildet ist und pumpenseitig einen ersten Stützring (19) aufweist, der korrespondierend zum Abstützbereich und zum Außendurchmesser der Pumpenkammern (8) ausgebildet und angeordnet ist, dass der Lagerträger (13) pumpenseitig einen zweiten Stützring (21) aufweist, welcher innerhalb des ersten Stützrings (19) liegt und welcher das Auskleidungsteil (28) innen abstützt und, dass der Lagerträger (13) pumpenseitig einen dritten Stützring (23) aufweist, der innerhalb des ersten und des zweiten Stützrings (19, 21) angeordnet ist und der das stationäre Teil (24) einer Gleitringdichtung (15) axial abstützt.

2. Mehrstufiges Kreiselpumpenaggregat nach einem der vorhergehenden Ansprüche, **dadurch gekennzeichnet, dass** der erste oder der zweite Stützring (19, 21) als Zentrierung für das Auskleidungsteil (28) oder das Gussteil (12) ausgebildet sind.

3. Mehrstufiges Kreiselpumpenaggregat nach einem der vorhergehenden Ansprüche, **dadurch gekennzeichnet, dass** außerhalb des ersten Stützrings (19) eine zur Pumpe hin offene Nut (26) im Lagerträger (13) vorgesehen ist, welche zur formschlüssigen Aufnahme von im Gussteil (12) angeformten Zentriermitteln (27) oder einer Dichtung (30), welche das Auskleidungsteil (28) gegenüber zumindest einem Gehäusemantel (31) abdichtet und welche mit ihren Enden in die Nut (26) eingreifen, dient.

4. Mehrstufiges Kreiselpumpenaggregat nach einem der vorhergehenden Ansprüche, **dadurch gekennzeichnet, dass** das Auskleidungsteil (28) an seinem radial äußeren Ende zur Bildung eines einen Teil des Dichtrings (30) aufnehmenden Raums ausgeformt ist.

5. Mehrstufiges Kreiselpumpenaggregat nach Anspruch 4, **dadurch gekennzeichnet, dass** der einen Teil des Dichtrings (30) aufnehmende Raum durch eine Nut (29) gebildet ist.

6. Mehrstufiges Kreiselpumpenaggregat nach einem der vorangehenden Ansprüche, **dadurch gekennzeichnet, dass** der Gehäusemantel (31) an der vom Motor (1) abgewandten Seite durch eine endseitige Auskleidung (32) abgeschlossen ist.

7. Mehrstufiges Kreiselpumpenaggregat nach einem der vorhergehenden Ansprüche, **dadurch gekennzeichnet, dass** der Gehäusemantel (31) und die endseitige Auskleidung (32) topfartig und einstückig ausgebildet sind.

8. Mehrstufiges Kreiselpumpenaggregat nach Anspruch 7, **dadurch gekennzeichnet, dass** der Gehäusemantel (31) und die endseitige Auskleidung (32) als Tiefziehblechteil ausgebildet sind.

9. Mehrstufiges Kreiselpumpenaggregat nach einem der vorhergehenden Ansprüche, **dadurch gekennzeichnet, dass** die endseitige Auskleidung (32) durch einen endseitigen Stützkörper (34) abgestützt ist.

10. Mehrstufiges Kreiselpumpenaggregat nach einem der vorhergehenden Ansprüche, **dadurch gekennzeichnet, dass** die endseitige Auskleidung (32) einen Saugstutzen (33) umfasst, der durch den Stützkörper (34) durchgeführt ist.

11. Mehrstufiges Kreiselpumpenaggregat nach einem der vorhergehenden Ansprüche, **dadurch gekennzeichnet, dass** der Gehäusemantel (31) mit Abstand zu den Pumpenkammern (8) angeordnet ist und den Druckanschluss (11) der Pumpe aufweist.

12. Mehrstufiges Kreiselpumpenaggregot nach einem der vorhergehenden Ansprüche, **dadurch gekennzeichnet, dass** Zugmittel vorgesehen sind, welche den endseitigen Stützkörper (34) unter Eingliederung der Pumpenkammern (8) und des Gehäusemantels (31) mit dem Lagerträger (13) verbinden.

13. Mehrstufiges Kreiselpumpenaggregat nach einem der vorhergehenden Ansprüche, **dadurch gekennzeichnet, dass** der endseitige Stützkörper (34) einen äußeren Stützring (35) aufweist, der korrespondierend zum Abstützbereich ausgebildet und angeordnet ist, sowie mindestens einen inneren Stützring (36) und/oder eine innere Stützfläche (37).

14. Mehrstufiges Kreiselpumpenaggregat nach Anspruch 13, **dadurch gekennzeichnet, dass** der äußere Stützring (35) korrespondierend zum Außendurchmesser der Pumpenkammern (8) ausgebildet und angeordnet ist.

15. Mehrstufiges Kreiselpumpenaggregat nach einem der vorhergehenden Ansprüche, **dadurch gekennzeichnet, dass** der endseitige Stützkörper (34) im Bereich fluchtend zum Gehäusemantel (31) mit Freiraum (38) zum Gehäusemantel (31) bzw. zur endseitigen Auskleidung (32) ausgebildet ist.

16. Mehrstufiges Kreiselpumpenaggregat nach einem der vorhergehenden Ansprüche, **dadurch gekennzeichnet, dass** die Pumpenkammern (8) zwischen einem endseitigen Gussteil (10), welches den Sauganschluss (9) der Pumpe aufweist, und dem Gussgehäuseteil (12) durch Zugmittel eingespannt sind, wobei das Gussgehäuseteil (12) am Lagerträger (13) befestigt ist.

## Claims

1. A multi-stage centrifugal pump assembly with a motor housing (2) and with a pump housing which is connected thereto and with a bearing carrier (13) which comprises support rings and receives a bearing (14) of a shaft (3), which on the motor side carries a rotor and on the pump side carries impellers which are arranged in pump chambers, **characterised in that** the bearing carrier (13) is designed for selectively receiving a cast housing part (12) comprising the pressure connection (11) of the pump or of a lining part (28) formed of sheet metal and the pump side comprises a first supporting ring (19) which is designed and arranged corresponding to the support region and to the outer diameter of the pump chambers (8), that the bearing carrier (13) on the pump side comprises a second support ring (21) which lies within the first support ring (19) and which supports the lining part (28) on the inside and that the bearing carrier (13) on the pump side comprises a third support ring (23) which is arranged within the first and the second support ring (19, 21) and which axially supports the stationary part (24) of an axial face seal (15).

2. A multi-stage centrifugal pump assembly according to one of the preceding claims, **characterised in that** the first or the second support ring (19, 21) are designed as a centering ring for the lining part (28) or the cast part (12).

3. A multi-stage centrifugal pump assembly according to one of the preceding claims, **characterised in that** a groove (26) open to the pump is provided in the bearing carrier (13), outside the first support ring (19), said groove serving for the positive-fit receiving of centering means (27) integrally formed in the cast part (12) or of a seal (30) which seals the lining part (28) with respect to at least one housing casing (31) and said centering means with its ends engaging into the groove (26).

4. A multi-stage centrifugal pump assembly according to one of the preceding claims, **characterised in that** the lining part (28) at its radially outer end, is formed to shape for forming a space receiving a part of the sealing ring (30).

5. A multi-stage centrifugal pump assembly according to claim 4, **characterised in that** the space which receives a part of the sealing ring (30) is formed by a groove (29).

6. A multi-stage centrifugal pump assembly according to one of the preceding claims, **characterised in that** the housing casing (31) is closed at the side which is distant to the motor (1), by an end-side lining (32).

7. A multi-stage centrifugal pump assembly according to one of the preceding claims, **characterised in that** the housing casing (31) and the end-side lining (32) are designed in a pot-like manner and as one piece.

8. A multi-stage centrifugal pump assembly according to claim 7, **characterised in that** the housing casing (31) and the end side lining (32) are designed as a deep-drawn sheet metal part.

9. A multi-stage centrifugal pump assembly according to one of the preceding claims, **characterised in that** the end-side lining (32) is supported by an end-side support body (34).

10. A multi-stage centrifugal pump assembly according to one of the preceding claims, **characterised in that** the end side lining (32) comprises a suction union (33) which is led through the support body (34).

11. A multi-stage centrifugal pump assembly according to one of the preceding claims, **characterised in that** the housing casing (31) is arranged at a distance to the pump chambers (8) and comprises the pressure connection (11) of the pump.

12. A multi-stage centrifugal pump assembly according to one of the preceding claims, **characterised in that** tension means are provided, which connect the end-side support body (34) to the bearing carrier (13) amid the incorporation of the pump chambers (8) and the housing casing (31).

13. A multi-stage centrifugal pump assembly according to one of the preceding claims, **characterised in that** the end-side support body (34) comprises an outer support ring (35), which is designed and arranged corresponding to the support region, as well as at least one inner support ring (36) and/or an inner support surface (37).

14. A multi-stage centrifugal pump assembly according to claim 13, **characterised in that** the outer support ring (35) is designed and arranged corresponding to the outer diameter of the pump chambers (8).

15. A multi-stage centrifugal pump assembly according to one of the preceding claims, **characterised in that** the end-side support body (34) in the region aligned with the housing casing (31) is formed with free space (38) to the housing casing (31) or to the end-side lining (32).

16. A multi-stage centrifugal pump assembly according to one of the preceding claims, **characterised in that** the pump chambers (8) are clamped by tension means, between an end-side cast part (10) which comprises the suction connection (9) of the pump, and the cast housing part (12), wherein the cast housing part (12) is fastened in the bearing carrier (13).

## Revendications

1. Groupe pompe centrifuge à plusieurs étages comprenant un carter de moteur (2) et un carter de pompe relié à celui-ci, ainsi qu'un support de palier (13) qui présente des couronnes d'appui et loge un palier (14) supportant un arbre (3), lequel porte, sur le côté moteur, un rotor et, sur le côté pompe, des roues mobiles qui sont disposées dans des chambres de pompe, **caractérisé en ce que** le support de palier (13) est conçu pour recevoir au choix, soit une partie formant carter en fonte (12) qui présente le raccord de pression (11) de la pompe, soit une partie formant garniture (28) faite de tôle, et présente, sur le côté pompe, une première couronne d'appui (19) qui est conformée et disposée d'une façon qui correspond à la région d'appui et au diamètre extérieur des chambres de pompe (8), **en ce que** le support de palier (13) présente sur le côté pompe une deuxième couronne d'appui (21) qui se trouve à l'intérieur relativement à la première couronne d'appui (19) et qui donne appui, en position intérieure, à la partie formant garniture (28), et **en ce que** le support de palier (13) présente sur le côté pompe une troisième couronne d'appui (23) qui est disposée à l'intérieur relativement aux première et deuxième couronnes d'appui (19, 21), et qui donne axialement appui à la partie fixe (24) d'un joint d'étanchéité à bague glissante (15).

2. Groupe pompe centrifuge à plusieurs étages selon l'une des revendications précédentes, **caractérisé en ce que** la première ou la deuxième couronne d'appui (19, 21) constitue une couronne de centrage pour la partie formant garniture (28) ou pour la partie en fonte (12).

3. Groupe pompe centrifuge à plusieurs étages selon l'une des revendications précédentes, **caractérisé en ce qu'**à l'extérieur de la première couronne d'appui (19), il est prévu dans le support de palier (13) une rainure (26) qui s'ouvre en direction de la pompe et qui sert à recevoir, avec formation d'une liaison par sûreté de forme, des moyens de centrage (27) conçus dans la partie en fonte (12), ou une garniture d'étanchéité (30) qui relie à joint étanche la partie formant garniture (28) à au moins une paroi latérale de carter (31), et qui s'engagent ou s'engage dans la rainure (26) par leurs ou ses extrémités.

4. Groupe pompe centrifuge à plusieurs étages selon l'une des revendications précédentes, **caractérisé en ce que** la partie formant garniture (28) est conformée à son extrémité radialement extérieure de manière à former un espace qui reçoit une partie du joint d'étanchéité (30).

5. Groupe pompe centrifuge à plusieurs étages selon la revendication 4, **caractérisé en ce que** l'espace qui reçoit une partie du joint d'étanchéité (30) est constitué par une gorge (29).

6. Groupe pompe centrifuge à plusieurs étages selon l'une des revendications précédentes, **caractérisé en ce que** la paroi latérale de carter (31) est fermée par une garniture terminale (32) sur le côté opposé au moteur (1).

7. Groupe pompe centrifuge à plusieurs étages selon l'une des revendications précédentes, **caractérisé en ce que** la paroi latérale de carter (31) et la garniture terminale (32) sont en forme de godet et en une seule pièce.

8. Groupe pompe centrifuge à plusieurs étages selon la revendication 7, **caractérisé en ce que** la paroi latérale de carter (31) et la garniture terminale (32) sont constituées par une pièce en tôle emboutie.

9. Groupe pompe centrifuge à plusieurs étages selon l'une des revendications précédentes, **caractérisé en ce que** la garniture terminale (32) est serrée par une pièce d'appui terminale (34).

10. Groupe pompe à plusieurs étages selon l'une des revendications précédentes, **caractérisé en ce que** la garniture terminale (32) comprend une tubulure d'aspiration (33) qui passe à travers la pièce d'appui (34).

11. Groupe pompe centrifuge à plusieurs étages selon l'une des revendications précédentes, **caractérisé en ce que** la paroi latérale de carter (31) est disposée à distance des chambres de pompe (8) et présente le raccord de pression (11) de la pompe.

12. Groupe pompe centrifuge à plusieurs étages selon l'une des revendications précédentes, **caractérisé en ce qu'**il comprend des moyens de traction qui relient la pièce d'appui terminale (34) au support de palier (13) en intégrant dans l'ensemble les chambres de pompe (8) et la paroi latérale de carter (31).

13. Groupe pompe centrifuge à plusieurs étages selon l'une des revendications précédentes, **caractérisé en ce que** la pièce d'appui terminale (34) présente une couronne d'appui extérieure (35) qui est conformée et disposée d'une façon qui correspond à la région d'appui ainsi qu'au moins une couronne d'appui intérieure (36) et/ou une surface d'appui intérieure (37).

14. Groupe pompe centrifuge à plusieurs étages selon la revendication 13, **caractérisé en ce que** la couronne d'appui extérieure (35) est conformée et disposée d'une façon qui correspond au diamètre extérieur des chambres de pompe (8).

15. Groupe pompe centrifuge à plusieurs étages selon l'une des revendications précédentes, **caractérisé en ce que**, dans la région qui est alignée avec la paroi latérale de carter (31), la pièce d'appui terminale (34) est conformée pour former un espace libre (38) orienté vers la paroi latérale de carter (31) ou vers la garniture terminale (32).

16. Groupe pompe centrifuge à plusieurs étages selon l'une des revendications précédentes, **caractérisé en ce que** les chambres de pompe (8) sont serrées par des moyens de traction entre une pièce terminale en fonte (10) qui présente le raccord d'aspiration (9) de la pompe et la partie formant carter en fonte (12), la partie formant carter en fonte (12) étant fixée au support de palier (13).
